# EUROPÄISCHE PATENTSCHRIFT

(11) **EP 0 980 579 B1**
(45) Veröffentlichungstag und Bekanntmachung des Hinweises auf die Patenterteilung: **08.08.2001**
(21) Anmeldenummer: 98925482.6
(22) Anmeldetag: 24.04.1998
(51) Int. Cl.: H01H 50/54, H01H 50/64

(54) **RELAIS MIT KONTAKTFEDERN**
RELAY WITH CONTACT SPRINGS
RELAIS A BANCS DE CONTACT

(30) Priorität: 05.05.1997 DE 19718985; 05.02.1998 DE 19804572
(43) Veröffentlichungstag der Anmeldung: 23.02.2000
(73) Patentinhaber: Tyco Electronics Austria GmbH, 1210 Wien (AT)
(72) Erfinder: MADER, Leopold, A-2340 Mödling (AT); MIKL, Rudolf, A-2464 Arbesthal (AT)
(74) Vertreter: Klunker . Schmitt-Nilson . Hirsch
(86) Internationale Anmeldenummer: EP9802439
(87) Internationale Veröffentlichungsnummer: WO9850933

(56) Entgegenhaltungen:
- DE-A- 3 202 579
- DE-A- 4 316 285
- FR-A- 2 180 914

## Beschreibung

Die Erfindung betrifft ein Relais mit
- einem Grundkörper,
- einem mit dem Grundkörper verbundenen Elektromagnetsystem mit einer Spule, einem Kern und einem Anker und
- einer Kontaktanordnung mit mindestens einer feststehenden Kontaktfeder und mindestens einer beweglichen Kontaktfeder, welche zumindest annähernd in einer gemeinsamen Ebene nebeneinander in dem Grundkörper verankert sind und einander mit ihren kontaktgebenden Bereichen durch L-förmige Gestaltung mindestens einer Kontaktfeder überlappen, wobei die beweglichen Kontaktfeder durch den Anker über einen etwa senkrecht zu ihrer Längserstreckung bewegbaren Schieber betätigbar ist.

Aus der DE-AS 20 39 939 ist eine Kontakteinheit für ein derartiges Relais bekannt. Dort sind jeweils Kontaktfedern bzw. Gegenkontaktträger in einer gemeinsamen Ebene in einem Isolierstoffkörper verankert, wobei eine seitliche Überlappung der kontaktgebenden Enden durch Abkröpfung erreicht wird. Dies erfordert bei der Herstellung der Kontaktelemente eine Reihe von genauen Biegevorgängen, wobei auch die Montage in dem Isolierstoffkörper, die dort vorzugsweise durch Einbettung erfolgt, eine aufwendige Führung und Ausrichtung bedingt.

Aus der DE 26 27 168 ist es bekannt, eine bewegliche Kontaktfeder in zwei Schenkel zu unterteilen, wobei ein Schenkel als Kontaktschenkel und der andere als Rückstellschenkel ausgebildet ist. Eine Anwendung dieser Maßnahme bei einem Relais der obengenannten Art ist zwar durchaus möglich, würde jedoch eine aufwendigere Gestaltung der Einzelteile erfordern.

Ziel der vorliegenden Erfindung ist es, ein Relais der eingangs genannten Art zu schaffen, das mit Kontaktfedern in möglichst einfacher Form ausgestattet ist, wobei diese Kontaktfedern möglichst einfach herzustellen und zu montieren sein sollen, damit das Relais insgesamt besonders kostengünstig herstellbar ist.

Erfindungsgemäß wird dieses Ziel dadurch erreicht, daß alle Kontaktfedern als ebene Blattfedern ohne bleibende Biegung ausgebildet sind und daß die feststehende Kontaktfeder an einem Anschlag des Grundkörpers anliegend eine Vorspannung durch elastische Auslenkung aus ihrer Einspannebene erhält.

Bei dem erfindungsgemäßen Relais besitzt also die Kontaktanordnung, die im einfachsten Fall als Öffner oder als Schließer ausgebildet ist, lediglich aus einem ebenen Blech gestanzte und in keiner Weise vorgebogene Kontaktfedern, die aufgrund der L-förmigen Gestaltung mindestens eines Federendes einander überlapppen. Eine Vorspannung der feststehenden Kontaktfeder im Ruhezustand und ein Kontaktabstand, soweit es sich um einen Arbeitskontakt handelt, wird durch einen Anschlag des Grundkörpers erzeugt, an dem die betreffende Kontaktfeder lediglich aufgrund des Einsteckens in den Grundkörper anliegt und eine entsprechende Auslenkung erfährt. Die bewegliche Kontaktfeder ihrerseits liegt in üblicher Weise an dem Schieber an, durch den sie im Ruhezustand, je nach Art des Kontaktes, ebenfalls bereits mehr oder weniger aus ihrer Ebene ausgelenkt sein kann. Auf jeden Fall sind die Kontaktfedern sehr kostengünstig und einfach herzustellen, da die jeweilige Federkennlinie nicht durch bleibende Biegungen an den Kontaktfedern, sondern durch die Geometrie des Grundkörpers mit dem Anschlag, zumindest für die feststehende Kontaktfeder, erreicht wird. Beim mehreren Kontaktfedern können natürlich auch mehrere unterschiedliche Anschläge zur Erreichung entsprechend unterschiedlicher Vorspannungen vorgesehen sein.

Eine besonders einfache Gestaltung des Relais ergibt sich dann, wenn als Grundkörper ein Spulenkörper mit zwei Spulenflanschen dient, wobei die Kontaktfedern annähernd parallel zur Spulenachse in einem ersten Spulenflansch verankert sind und der die Vorspannung erzeugende Anschlag an dem zweiten Spulenflansch vorgesehen ist. Besonders kostengünstig wird die Herstellung insbesondere dann, wenn die feststehende und die bewegliche Kontaktfeder identisch ausgebildet sind, wobei sie zueinander spiegelverkehrt in der gemeinsamen Ebene in den Grundkörper eingesetzt werden.

In einer bevorzugten Ausgestaltung des erfindungsgemäßen Relais besitzt das Magnetsystem einen T-förmigen Kern, dessen Längsschenkel sich axial durch den Spulenkörper erstreckt, wobei ein U-förmiger Anker auf der den Kontaktfedern abgewandten Seite des Spulenkörpers angeordnet und mit seinem Quersteg im Bereich des ersten Spulenflansches auf dem freien Ende des Kern-Längsschenkels gelagert ist und wobei der Anker mit den freien Enden seiner Längsarme den Schieber betätigt.

Eine besonders einfache Gestaltung des Relais mit wenigen Teilen ergibt sich weiterhin dadurch, daß die bewegliche Kontaktfeder über den Schieber auch eine Rückstellkraft auf den Anker ausübt. Dabei ist in bevorzugter Ausgestaltung weiterhin vorgesehen, daß der Anker über einen Drehpunkt im Mittelbereich seiner Längsschenkel durch die Rückstellkraft der Kontaktfeder in seine Lagerung am Kernende gedrückt wird. Dieser Drehpunkt kann ohne zusätzliche Teile dadurch geschaffen werden, daß der Anker beiderseits angeformte seitliche Schultern besitzt, die sich an eine Innenkante einer Gehäusekappe anlegen.

In einer vorteilhaften weiteren Ausgesaltung ist vorgesehen, daß an einer feststehenden Kontaktfeder ein einstückig angeformter, von der Kontaktfeder selbst entkoppelter Rückstell-Federarm an dem Schieber angreift und über diesen den Anker in seine Ruheposition vorspannt.

Aufgrund der Anformung des Rückstell-Federarms an einer feststehenden Kontaktfeder, die ohnehin am Grundkörper abgestützt ist, kann die bewegliche Kontaktfeder in ihren Dimensionen und Federeigenschaften allein zur Erzeugung des jeweiligen Kontaktdrucks ausgebildet werden. Damit ist auf einfache Weise auch ein Öffner- oder ein Umschaltkontakt realisierbar. Dabei sind neben der zusätzlichen Öffner-Feder keine weiteren Einzelteile erforderlich; die bewegliche Kontaktfeder und die Schließer-Kontaktfeder können ohne konstruktive Änderung wie beim Schließerrelais verwendet werden. Vorzugsweise wird der Rückstell-Federarm an der feststehenden Öffner-Kontaktfeder angeformt, wodurch keine Überschneidungen mit der beweglichen Kontaktfeder auftreten und sich die konstruktiv einfachste Lösung ergibt.

Die Erfindung wird nachfolgend an Ausführungsbeispielen anhand der Zeichnung näher erläutert. Es zeigt
Figur 1 ein erfindungsgemäß gestaltetes Schließer-Relais in Explosionsdarstellung,
Figur 2 und 3 ein fertig montiertes Relais gemäß Figur 1-ohne Kappe - in zwei perspektivischen Ansichten,
Figur 4 das fertig montierte Relais von Figur 1 in einem Schnitt durch die Spulenachse,
Figur 5 ein erfindungsgemäß gestaltetes Wechsler-Relais in Explosionsdarstellung,
Figur 6 das Relais von Figur 5 in halbmontiertem Zustand, jedoch ohne bewegliche Kontaktfeder und ohne Schließer-Kontaktfeder und
Figur 7 ein fertig montiertes Relais - ohne Kappe - in perspektivischer Ansicht.

Das in der Zeichnung dargestellte Relais besteht aus einem Spulenkörper 1, einem T-förmigen oder annähernd M-förmigem Kern 2, einem U-förmigen Anker 3, einem kartenförmigen Schieber 4, einer feststehenden Kontaktfeder 5, einer beweglichen Kontaktfeder 6, einer Kappe 7 sowie zwei im Spulenkörper verankerten Spulenanschlußstiften 8.

Der Spulenkörper 1 besitzt eine axiale Durchgangsöffnung 11 sowie einen ersten Flansch 12 und einen zweiten Flansch 13, zwischen denen eine Wicklung 14 aufgebracht wird. Stirnseitig ist am Spulenflansch 12 einstückig ein Ansatz 14 zur Ankerlagerung angeformt, der in eine Sockelplatte 15 übergeht. An dem Ansatz 14 sind weiterhin Begrenzungszapfen 16 für den Anker angeformt, außerdem sind in diesen Ansatz Steckschlitze 17 eingeformt, durch die Anschlußelemente 51 bzw. 61 der Kontaktfedern 5 und 6 durch die Sockelplatte 15 senkrecht nach außen geführt werden können. An dem zweiten Spulenflansch 13 ist außerdem eine Anschlagnase 18 für die feststehende Kontaktfeder 5 angeformt.

Der T-förmige Kern 2 besitzt einen Längsschenkel 21, der in die Durchgangsöffnung 11 des Spulenkörpers eingeführt wird, sowie zwei Querschenkel 22, an deren Enden jeweils Seitenarme 23 parallel zum Längsschenkel 21 angesetzt sind. Der U-förmige Anker 3 besteht aus zwei Längsarmen 31 und einem Quersteg 32, welch letzterer auf dem freien Endabschnitt 24 des Kerns 2 gelagert wird und dann in einer Ausnehmung zwischen dem ersten Spulenflansch 12 und der Sockelplatte 15 liegt. Durch die beiden Sicherungszapfen 16 des Sockelansatzes 14, die in entsprechende Ausnehmungen 33 des Ankers eingreifen, ist er gegen seitliche Bewegungen gesichert, ohne daß seine Schaltbewegung behindert wäre. Die freien Enden der Längsarme 31 sind zu hakenförmigen Polenden 34 verbreitert, die den zweiten Spulenflansch 13 umgreifen und mit den Querschenkeln 22 sowie deren Seitenarmen 23 des Kerns zwei parallele Arbeitsluftspalte bilden.

Die feststehende Kontaktfeder 5 und die bewegliche Kontaktfeder 6 sind mit ihren Anschlußelementen 51 bzw. 61, welche einstückig angeformt oder auf bekannte Weise befestigt sind, in den Steckschlitzen 17 des Sockelansatzes 14 verankert. Im vorliegenden Beispiel sind die beiden Kontaktfedern 5 und 6 identisch ausgeführt und mit Kontakten 52 bzw. 62 versehen.

Die gegenseitige Überlappung zur Kontaktgabe ergibt sich durch eine L-förmige Abwinkelung an ihren beweglichen, kontaktgebenden Enden.

Die Kontaktfedern 5 und 6 sind ohne Biegung lediglich aus einer ebenen Blechplatine geschnitten und in den Spulenkörper eingesteckt. Der gegenseitige Versatz ihrer kontaktgebenden Enden ergibt sich lediglich aus der Geometrie des Spulenkörpers bzw. des Schiebers 4. Dieser Schieber liegt zwischen dem Spulenflansch 13 und den Querschenkeln 22 des Kerns. Er besitzt eine Ausnehmung 41, durch die der Kern-Längsschenkel 21 hindurchgesteckt wird. Nach dem Zusammenfügen der Teile liegt der L-förmig abgebogene Endabschnitt 63 der beweglichen Kontaktfeder 6 an der Anschlagnase 18 des Spulenkörpers 1 an und erhält so seine Ruhevorspannung. Andererseits liegt der L-förmig abgebogene Endabschnitt 53 der feststehenden Kontaktfeder 5 an dem Schieber 4 an. Bei Betätigung des Schiebers 4 durch den Anker wird der Endabschnitt 63 in Richtung auf den Endabschnitt 53 der festehenden Kontaktfeder 5 bewegt, und sie hebt letztere von ihrem Anschlag an der Nase 18 ab. Auf diese Weise entsteht die Kontaktkraft.

Nach der Montage der beschriebenen Einzelteile wird die Kappe 7 über das Relais gestülpt. Sie bildet mit der Sockelplatte 15 ein geschlossenes Gehäuse. Wie aus Figur 4 ersichtlich ist, weist die Kappe 7 im Bereich ihrer Oberseite ein Lüftungsloch 71 auf, das in einen nach innen vorstehenden Ansatz 72 mündet. Letzterer Ansatz bildet eine zusätzliche Führung für den Schieber 4. Wie aus Figur 4 weiter ersichtlich ist, wird der Anker 3 über den Schieber 4 durch die Rückstellkraft der Arbeitskontaktfeder 6 in seine Ruheposition vorgespannt. Dabei stoßen seitliche Schultern 35 des Ankers an Rippen 72 der Kappe an, wodurch ein Drehpunkt 73 für den Anker gebildet wird. Über diesen Drehpunkt 73 wird durch die Hebelwirkung das gelagerte Ende bzw. der Quersteg 32 des Ankers in die Lagerung und gegen den Endabschnitt 24 des Kerns gedrückt. Dadurch ergeben sich reproduzierbare Flußübergangsverhältnisse in der Ankerlagerung und eine entsprechend niedrige Ansprecherregung.

Das in Figur 5 bis 7 dargestellte Wechsler-Relais besteht aus einem Spulenkörper 1, einem T-förmigen oder annähernd T-förmigen Kern 2, einem U-förmigen Anker, einem kartenförmigen Schieber 4, einer feststehenden Schließer-Kontaktfeder 5, einer beweglichen Kontaktfeder 6, einer feststehenden Öffner-Kontaktfeder 9, einer Kappe 7 sowie zwei im Spulenkörper verankerten Spulenanschlußstiften 8. Soweit die Einzelteile genauso oder ähnlich gestaltet sind wie im vorhergehenden Beispiel des Schließerrelais, tragen sie die gleichen Bezugszeichen und werden nicht mehr eigens beschrieben.

Die Öffner-Kontaktfeder 9 ist in einem Steckschlitz 19 der Sockelplatte 15 befestigt. Während die beiden Kontaktfedern 5 und 6 mit ihren Blechebenen in einer gemeinsamen Ebene in den Steckschlitzen 17 befestigt sind, ist die Blechebene der Kontaktfeder 9 in dem Steckschlitz 19 gegenüber den ersteren leicht versetzt, jedoch parallel dazu angeordnet. Alle Kontaktfedern sind mit seitlich angeformten Anschlaglappen 55 bzw. 65 und 95 versehen, mit denen sie auf der Oberseite der jeweiligen Steckschlitze 17 bzw. 19 anliegen, während auf der Unterseite jeweils Biegelappen 56, 66 bzw. 96 als Sicherung deformiert werden können.

Die Kontaktfedern 5 und 6 sind auch in diesem Fall ohne Biegung lediglich aus einer ebenen Blechplatine geschnitten und in den Spulenkörper eingesteckt. Die feststehende Öffner-Kontaktfeder 9 ist ebenfalls aus einer ebene Blechplatine geschnitten und in den Spulenkörper, nämlich den Steckschlitz 19, eingesteckt. Sie besitzt einen Kontakt 92, der dem beweglichen Kontakt 62 gegenübersteht. Außerdem ist an der Öffner-Kontaktfeder 9 in der gleichen Ebene ein Rückstell-Federarm 94 angeformt, der von der eigentlichen Öffner-Kontaktfeder entkoppelt ist, über deren freies Ende hinaus vorsteht und als Rückstellfeder wirkt.

Nach dem Zusammenfügen der Teile liegt der L-förmig abgebogene Endabschnitt 53 der feststehenden Schließer-Kontaktfeder 5 an der Anschlagnase 18 des Spulenkörpers 1 an und erhält so seine Ruhevorspannung. Andererseits liegt der L-förmig abgebogene Endabschnitt 63 der beweglichen Kontaktfeder 6 an einer Betätigungsnase 43 des Schiebers 4 an. Der Schieber wird außerdem über eine Führungsnase 42 in einem Durchbruch 64 der Kontaktfeder 6 geführt. Weiterhin besitzt der Schieber eine zusätzliche Anschlagnase 44, an der der Rückstell-Federarm 94 anliegt und über den Schieber den Anker in seine Ruheposition vorspannt.

Im Ruhezustand wird somit der Schieber und durch ihn der Anker durch den Federarm 94 in seiner Ruheposition gehalten, während der Kontakt 62 mit dem Kontakt 92 einen Ruhestromkreis schließt. Bei Betätigung des Schiebers 4 durch den Anker wird der Endabschnitt 63 der beweglichen Kontaktfeder 6 in Richtung auf den Endabschnitt 53 der Schließer-Kontaktfeder bewegt; dabei wird der Kontakt 62 von dem Kontakt 92 abgehoben und mit dem Kontakt 52 in Berührung gebracht. Zugleich wird auch der Endabschnitt 63 von dem Anschlag an der Nase 18 abgehoben, so daß die Kontaktkraft des Schließerkontakts aufgebaut wird. Nach Abschalten der Erregung wird der Schieber durch die Rückstellkraft des Federarms 94 in die Ausgangsposition gebracht, wodurch der Schließerkontakt geöffnet und der Öffnerkontakt geschlossen wird.

## Patentansprüche

1. Relais mit
- einem Grundkörper (1),
- einem mit dem Grundkörper (1) verbundenen Elektromagnetsystem mit einer Spule (1,10), einem Kern (2) und einem Anker (3) und
- einer Kontaktanordnung mit mindestens einer feststehenden Kontaktfeder (5;9) und mindestens einer beweglichen Kontaktfeder (6), welche annähernd in einer gemeinsamen Ebene nebeneinander in dem Grundkörper (1) verankert sind und einander mit ihren kontaktgebenden Bereichen durch L-förmige Gestaltung mindestens einer Kontaktfeder überlappen, wobei die bewegliche Kontaktfeder (6) durch den Anker über einen etwa senkrecht zu ihrer Längserstreckung bewegbaren Schieber (4) betätigbar ist,
**dadurch gekennzeichnet**, daß alle Kontaktfedern (5,6,9) als ebene Blattfedern ohne bleibende Biegung ausgebildet sind und daß jede feststehende Kontaktfeder (5,9) an einem Anschlag (18;20) des Grundkörpers anliegend eine Vorspannung durch elastische Auslenkung aus ihrer Einspannebene erhält.

2. Relais nach Anspruch 1,
**dadurch gekennzeichnet**, daß als Grundkörper ein Spulenkörper (1) mit zwei Spulenflanschen (12,13) dient, daß die Kontaktfedern (5,6,9) annähernd parallel zur Spulenachse in einem ersten Spulenflansch (12,14) verankert sind und daß der die Vorspannung für die jeweilige feststehende Kontaktfeder (5,9) erzeugende Anschlag (18,20) an dem zweiten Spulenflansch (13) angeformt ist.

3. Relais nach Anspruch 1 oder 2,
**dadurch gekennzeichnet**, daß eine feststehende und eine bewegliche Kontaktfeder (5,6) identisch ausgebildet und zueinander spiegelverkehrt in einer Ebene in den Grundkörper (1,14) eingesetzt sind.

4. Relais nach einem der Ansprüche 1 bis 3,
**dadurch gekennzeichnet,** daß an einer feststehenden Kontaktfeder (9) ein einstückig angeformter, von der Kontaktfeder (9) selbst entkoppelter Rückstell-Federarm (94) an dem Schieber (4) angreift und über diesen den Anker (3) in seine Ruheposition vorspannt.

5. Relais nach Anspruch 4,
**dadurch gekennzeichnet,** daß zur Bildung eines Umschaltkontaktes eine bewegliche Kontaktfeder (6), eine feststehende Schließer-Kontaktfeder (5) und eine feststehende Öffner-Kontaktfeder (9) in dem Grundkörper (1) verankert sind und daß der Rückstell-Federarm (94) an der Öffner-Kontaktfeder (9) angeformt ist und an einem Ansatz (44) des Schiebers neben der beweglichen Kontaktfeder (6) angreift.

6. Relais nach einem der Ansprüche 2 bis 5,
**dadurch gekennzeichnet**, daß das Magnetsystem einen T-förmigen Kern aufweist, dessen Längsschenkel (21) sich axial durch den Spulenkörper (1) erstreckt, daß ein U-förmiger Anker (3) auf der den Kontaktfedern (5,6,9) abgewandten Seite des Spulenkörpers (1) angeordnet und mit seinem Quersteg (32) im Bereich des ersten Spulenflansches (12) auf dem freien Ende des Kern-Längsschenkels (24) gelagert ist und daß der Anker (3) mit den freien Enden seiner Längsarme (31) den Schieber (4) betätigt.

7. Relais nach Anspruch 6,
**dadurch gekennzeichnet**, daß der Schieber (4) zwischen dem zweiten Spulenflansch (13) und den Querschenkeln (22) des Kerns (2) geführt ist.

8. Relais nach Anspruch 6 oder 7,
**dadurch gekennzeichnet**, daß die bewegliche Kontaktfeder (5) über den Schieber (4) eine Rückstellkraft auf den Anker (3) ausübt.

9. Relais nach Anspruch 8,
**dadurch gekennzeichnet**, daß der Anker (3) über einen Drehpunkt (73) im Mittelbereich seiner Längsschenkel (31) durch die Rückstellkraft der Kontaktfeder (5) in seine Lagerung am Kern (24) gedrückt wird.

10. Relais nach Anspruch 9,
**dadurch gekennzeichnet**, daß der Drehpunkt (73) durch beiderseitig an den Längsarmen (31) des Ankers (3) angeformte seitliche Schultern (35) gebildet ist, die an einer Innenkante (72) einer Gehäusekappe (7) anschlagen.

## Claims

1. A relay, having:
a base (1),
an electromagnet system which is connected to the base (1) and has a coil (1, 10), a core (2) and an armature (3), and
a contact arrangement having at least one fixed spring contact (5; 9) and at least one movable spring contact (6), which are anchored in the base (1) approximately in a common plane next to one another and overlap one another by means of their regions for making contact as a result of the L-shaped form of at least one spring contact, the movable spring contact (6) being actuable by the armature by way of a slide (4) which is movable approximately perpendicular to the longitudinal extent thereof,
characterised in that all the spring contacts (5, 6, 9) are constructed as planar leaf springs with no permanent flection, and in that each fixed spring contact (5, 9) abuts against a stop (18; 20) of the base such that it is pre-tensioned by resilient deflection out of its clamping plane.

2. A relay according to Claim 1, characterised in that there serves as the base a coil body (1) having two coil flanges (12, 13), in that the spring contacts (5, 6, 9) are anchored in a first coil flange (12, 14) approximately parallel to the coil axis, and in that the stop (18, 20) which generates the pre-tensioning for the respective fixed spring contact (5, 9) is integrally formed on the second coil flange (13).

3. A relay according to Claim 1 or 2, characterised in that a fixed and a movable spring contact (5, 6) are of identical construction and are inserted into the base (1, 14) in a plane such that they are mutually inverted in the manner of mirror images.

4. A relay according to one of Claims 1 to 3, characterised in that on a fixed spring contact (9) a restoring spring arm (94) which is integrally formed in one piece and is uncoupled from the spring contact (9) itself acts on the slide (4) and by way of the latter pre-tensions the armature (3) in its rest position.

5. A relay according to Claim 4, characterised in that, in order to form a switch-over contact, a movable spring contact (6), a fixed closing (make) spring contact (5) and a fixed opening (break) spring contact (9) are anchored in the base (1), and in that the restoring spring arm (94) is integrally formed on the opening spring contact (9) and acts on a projection (44) on the slide next to the movable spring contact (6).

6. A relay according to one of Claims 2 to 5, characterised in that the magnet system has a T-shaped core whereof the longitudinal limb (21) extends axially through the coil body (1), in that a U-shaped armature (3) is arranged on the side of the coil body (1) remote from the spring contacts (5, 6, 9) and is mounted with its transverse limb (32) in the region of the first coil flange (12) on the free end of the core longitudinal limb (24), and in that the armature (3) actuates the slide (4) by means of the free ends of its longitudinal arms (31).

7. A relay according to Claim 6, characterised in that the slide (4) is positioned between the second coil flange (13) and the transverse limbs (22) of the core (2).

8. A relay according to Claim 6 or 7, characterised in that the movable spring contact (5) exerts a restoring force on the armature (3) by way of the slide (4).

9. A relay according to Claim 8, characterised in that the armature (3) is pressed into its mounting on the core (24) by the restoring force of the spring contact (5) by way of a pivot point (73) in the central region of its longitudinal limbs (31).

10. A relay according to Claim 9, characterised in that the pivot point (73) is formed by lateral shoulders (35) which are integrally formed on the longitudinal arms (31) of the armature (3) on both sides and abut against an inside edge (72) of a housing cap (7).

## Revendications

1. Relais comportant
un corps de base (1)
un système électromagnétique relié au corps de base (1), comportant une bobine (1, 10), un noyau (2) et une palette (3), et
un ensemble de contacts comportant au moins un ressort de contact fixe (5; 9) et au moins un ressort de contact mobile (6), ancrés pratiquement dans un plan commun l'un à côté de l'autre dans le corps de base (1) et se chevauchant avec leurs régions de mise en contact par l'intermédiaire d'une configuration en L d'au moins un ressort de contact, le ressort de contact mobile (6) pouvant être actionné par la palette par l'intermédiaire d'un coulisseau (4) pouvant être déplacé de manière pratiquement verticale par rapport à son extension longitudinale,
caractérisé en ce que tous les ressorts de contact (5, 6, 9) ont la forme de ressorts à lames plats sans flexion permanente et en ce que chaque ressort de contact fixe (5, 9) repose contre une butée (18; 20) du corps de base et est soumis à une précontrainte par une déviation élastique à partir de son plan de fixation.

2. Relais selon la revendication 1, caractérisé en ce que le corps de base est constitué par un corps de bobine (1) comportant deux brides de bobine (12, 13), les ressorts de contact (5, 6, 9) étant ancrés de manière pratiquement parallèle à l'axe de la bobine dans la première bride de bobine (12, 14), la butée (18, 20) établissant la précontrainte du ressort de contact fixe respectif (5, 9) étant agencée sur la deuxième bride de bobine (13).

3. Relais selon les revendications 1 ou 2, caractérisé en ce qu'un ressort de contact fixe et un ressort de contact mobile (5, 6) sont configurés de manière identique et agencés de manière asymétrique dans un plan dans le corps de base (1, 14).

4. Relais selon l'une des revendications 1 à 3, caractérisé en ce qu'un ressort de contact fixe (9) comporte un bras de ressort de rappel (94), formé d'une seule pièce, découplé du ressort de contact même (9), agissant sur le coulisseau (4) et soumettant par l'intermédiaire de celui-ci la palette (3) à une précontrainte dans sa position de repos.

5. Relais selon la revendication 4, caractérisé en ce que pour la formation d'un contact de commutation, un ressort de contact mobile (6), un ressort de contact de travail fixe (5) et un ressort de contact de repos fixe (9) sont ancrés dans le corps de base (1), le bras de ressort de rappel (94) étant agencé sur le ressort de contact de repos (9) et agissant sur un talon (44) du coulisseau à côté du ressort de contact mobile (6).

6. Relais selon l'une des revendications 2 à 5, caractérisé en ce que le système magnétique comporte un noyau en T, dont la branche longitudinale (21) s'étend axialement à travers le corps de la bobine (1), une palette en U (3) étant agencée sur le côté du corps de la bobine (1) opposé aux ressorts de contact (5, 6, 9) et supportée avec sa branche transversale (32) dans la région de la première bride de bobine (12) sur l'extrémité libre de la branche longitudinale du noyau (24), la palette (3) actionnant le coulisseau (4) avec les extrémités libres de ses bras longitudinaux (31).

7. Relais selon la revendication 6, caractérisé en ce que le coulisseau (4) est guidé entre la deuxième bride de bobine (13) et les branches transversales (22) du noyau (2).

8. Relais selon les revendications 6 ou 7, caractérisé en ce que le ressort de contact mobile (5) exerce par l'intermédiaire du coulisseau (4) une force de rappel sur la palette (3).

9. Relais selon la revendication 8, caractérisé en ce que la palette (3) est poussée à travers un point de rotation (73) dans la région médiane de ses branches longitudinales (31) dans son support sur le noyau (24) par l'intermédiaire de la force de rappel du ressort de contact (5).

10. Relais selon la revendication 9, caractérisé en ce que le point de rotation (73) est formé par des épaulements latéraux (35) agencés latéralement des deux côtés sur les bras longitudinaux (31) de la palette (3), butant contre un bord interne (72) d'un capuchon de boîtier (7).
